# EUROPÄISCHE PATENTSCHRIFT

(11) **EP 3 720 624 B1**
(45) Veröffentlichungstag und Bekanntmachung des Hinweises auf die Patenterteilung: **04.10.2023**
(21) Anmeldenummer: 18807863.8
(22) Anmeldetag: 13.11.2018
(51) Int. Cl.: B21D 22/02, B21D 37/08, C21D 1/673

(54) **PRESSE UND EIN VERFAHREN ZUM WARMUMFORMEN UND HÄRTEN VON BLECHPLATINEN**
PRESS AND METHOD FOR HOT WORKING AND HARDENING SHEET METAL BLANKS
PRESSE ET PROCÉDÉ DE FORMAGE À CHAUD ET DE TREMPE DE FLANS DE TÔLE

(30) Priorität: 07.12.2017 DE 102017129138
(43) Veröffentlichungstag der Anmeldung: 14.10.2020
(73) Patentinhaber: GEDIA Gebrüder Dingerkus GmbH, 57439 Attendorn (DE)
(72) Erfinder: GANTE, Stephan, 57439 Attendorn (DE); MÜLLER, Björn, 57439 Attendorn (DE)
(74) Vertreter: Köchling, Conrad-Joachim
(86) Internationale Anmeldenummer: PCT/DE2018/100920
(87) Internationale Veröffentlichungsnummer: WO 2019/110037

(56) Entgegenhaltungen:
- DE-A1-102014 112 244
- DE-A1-102015 221 635
- JP-A- 2007 136 535
- JP-A- 2016 140 893

## Beschreibung

Die Erfindung betrifft eine Presse zum Warmumformen und Härten von Blechplatinen aus Stahl, mit einem Oberteil, welches ein Werkzeugoberteil aufweist und einem Unterteil, welches ein Werkzeugunterteil aufweist, die in einer Pressenhubrichtung aufeinander zu und voneinander weg bewegbar sind, wobei zwischen Druckflächen der Werkzeugteile bei jedem Pressenhub in der Schließstellung des Werkzeugs eine zu bearbeitende Blechplatine angeordnet ist, wobei die Blechplatine auf dem Werkzeugunterteil bzw. dessen Druckfläche aufliegt und in Schließstellung des Werkzeugs durch das Werkzeugoberteil bzw. dessen Druckfläche kontaktiert ist, wobei die Presse eine quer zur Pressenhubrichtung verlaufende Transportrichtung aufweist, in der Blechplatinen durch die Presse transportiert sind, wobei die Presse mehrere in der Transportrichtung aufeinander folgende Werkzeuge zur gleichzeitigen Bearbeitung mehrerer Blechplatinen bei jedem Pressenhub aufweist, wobei die Werkzeuge jeweils ein an dem Oberteil gehaltenes Werkzeugoberteil und ein an dem Unterteil gehaltenes Werkzeugunterteil aufweisen, wobei mindestens zwei Werkzeuge als Warmumformwerkzeuge und ein Werkzeug, in Transportrichtung das letzte, als ein Werkzeug zum Presshärten der Blechplatinen angeordnet ist, wobei die Warmumformungen und das Presshärten der Blechplatinen in den Werkzeugen zeitgleich bei jedem Pressenhub durchgeführt sind, und ein Verfahren zum Betreiben mindestens einer solchen Presse.

Im Stand der Technik sind Pressen und Verfahren zum Warmumformen und Härten vielfach bekannt, wobei eine Blechplatine vor der umformenden Bearbeitung in einem Ofen auf Austenitisierungstemperatur erwärmt wird und anschließend der Presse zugeführt und darin umgeformt wird. Die Presse weist ein Werkzeug mit einem Werkzeugoberteil und einem Werkzeugunterteil auf, wobei das Werkzeugoberteil am Oberteil der Presse, beispielsweise einer Stößelplatte, und das Werkzeugunterteil am Unterteil der Presse, beispielsweise einer Tischplatte, angeordnet ist. Für die Bearbeitung wird die Blechplatine zwischen dem Oberteil und dem Unterteil der Presse auf dem Werkzeugunterteil abgelegt und beim Schließen der Presse zwischen Werkzeugoberteil und Werkzeugunterteil verformt und gehärtet. Die Presse und damit die Werkzeuge werden für wenige Sekunden in einer Schließstellung gehalten, sodass die Blechplatine während der Verformung in der Presse abgekühlt und gehärtet wird.

Die gewünschte Form der Blechplatine muss dabei innerhalb eines Pressenhubes erreicht werden, wobei sich der Nachteil ergibt, dass nur eine begrenzte Verformung der Blechplatine möglich ist, ohne dass die Platine durch die Verformung Schaden nimmt. Teile mit besonders komplexen Geometrien, bei denen eine große Verformung erfolgt, können somit nicht hergestellt werden.

Pressen gemäß Oberbegriff des Anspruches 1 und Verfahren gemäß Oberbegriff des Anspruches 10 sind in den Dokumenten JP-A- 2007 136535, JP-A-2016 140893 und der DE-A- 10 2014 113 344 beschrieben.

Die Aufgabe der Erfindung liegt darin, eine Presse und ein Verfahren zum Warmumformen und Härten von Blechplatinen zu schaffen, mit dem bzw. bei dem Teile aus Blechplatinen mit besonders komplexen Geometrien kostengünstig erzeugbar sind.

Zur Lösung dieser Aufgabe schlägt die Erfindung eine Presse gemäß Anspruch 1 vor.

Die Blechplatinen werden zuvor auf Austenitisierungstemperatur erwärmt und anschließend der Presse zugeführt. Jede Blechplatine wird dann in mindestens zwei Warmumformwerkzeugen zunehmend verformt. Je nach gewünschtem Verformungsgrad können auch drei, vier oder mehr Warmumformwerkzeuge in der Presse angeordnet sein, in denen die Blechplatinen schrittweise verformt sind, sodass auch eine besonders starke Verformung der Platine keinen Schaden zufügt. Für die Bearbeitung ist jeweils eine Blechplatine auf jedem Werkzeugunterteil bzw. dessen Druckfläche angeordnet, wobei die Werkzeugoberteile mit deren Druckflächen beim Schließen der Presse in Pressenhubrichtung auf das Werkzeugunterteil gedrückt sind und jeweils eine Blechplatine zwischen einem Werkzeugoberteil und einem Werkzeugunterteil durch deren Druckflächen bearbeitet ist.

In jedem Warmumformwerkzeug und in dem Werkzeug zum Presshärten wird somit bei jedem Pressenhub eine Blechplatine bearbeitet, sodass mindestens drei Blechplatinen während eines Pressenhubes gleichzeitig bearbeitet sind. Nach der Bearbeitung in dem letzten Werkzeug wird das gehärtete Teil aus der Presse entnommen.

Dadurch, dass während eines Pressenhubes mehrere Blechplatinen gleichzeitig bearbeitet werden, ist eine kostengünstige Herstellung der Teile möglich. Erfindungsgemäß ist vorgesehen, dass mindestens das Werkzeugoberteil des letzten Werkzeugs mit einer Feder am Oberteil gehalten ist und dessen Druckfläche gegenüber den Druckflächen der Warmumformwerkzeuge bei zumindest teilweise geöffneter Presse vorragt, und die Druckflächen der Werkzeugunterteile zumindest annähernd miteinander fluchtend angeordnet sind, wobei die Schließstellung des letzten Werkzeugs vor Erreichen der Schließposition der Warmumformwerkzeuge erreicht und unter Nachgeben der Feder aufrechterhalten ist und bis zur Schließstellung aller Warmumformwerkzeuge beibehalten ist, wobei die Schließstellung aller Werkzeuge erst bei vollständig geschlossener Presse erreicht ist und dass die Warmumformwerkzeuge beim Verlassen der Schließlage der Presse geöffnet sind, wobei das letzte Werkzeug erst bei Erreichen einer festgelegten Öffnungsposition der Presse, der Öffnungsstellung der anderen Werkzeuge nacheilend, geöffnet ist.

Dabei ergibt sich der Vorteil, dass neben beliebigen anderen Pressen auch mechanische Pressen eingesetzt werden können. Die Verwendung einer mechanischen Presse ist besonders kostengünstig. Das Problem, welches bei mechanischen Pressen in Standardausführung entsteht, liegt darin, dass diese nicht für mehrere Sekunden in einer Schließstellung unter voller Presskraft gehalten werden können, da die Presse dann Schaden erleiden würde. Die Hubbewegungen der Presse müssen kontinuierlich fortlaufen und dürfen nicht unterbrochen werden. Ein Halten von wenigen Sekunden in der Schließstellung ist jedoch insbesondere für das Presshärten der Blechplatine in dem letzten Werkzeug wünschenswert, da die Blechplatine andernfalls nicht optimal aushärten könnte. Dieses Problem wird dadurch umgangen, dass das letzte Werkzeugoberteil im zumindest teilweise geöffneten Zustand der Presse mit seiner Druckfläche gegenüber den Druckflächen der Werkzeugoberteile der Warmumformwerkzeuge vorsteht und das letzte Werkzeugoberteil mit seiner Druckfläche beim Schließen der Presse die diesem Werkzeug zugeordnete Blechplatine berührt, bevor die Werkzeugoberteile der Warmumformungswerkzeuge bzw. deren Druckflächen die Blechplatinen berühren. Die Schließstellung des letzten Werkzeugs ist dadurch erreicht, bevor die Presse vollständig geschlossen ist und bevor die Warmumformwerkzeuge die Schließstellung erreicht haben. Damit die Presse weiter schließen kann, auch nachdem das letzte Werkezeug bereits die Schließstellung erreicht hat, ist das letzte Werkzeugoberteil mit einer Feder federnd am Oberteil der Presse gehalten und durch den Kontakt mit der Blechplatine beim Schließen der Presse in Richtung des Werkzeugoberteils gedrückt, bis die Presse vollständig geschlossen ist. Erst dann sind auch die Warmumformwerkzeuge in Schließstellung, in der die Blechplatinen zwischen deren Druckflächen umgeformt sind.

Beim Öffnen der Presse sind die Warmumformwerkzeuge gleichzeitig geöffnet, während das letzte Werkzeug noch in der Schließposition verbleibt und dessen Druckflächen noch bis zum Erreichen einer festgelegten Öffnungsposition der Presse mit der Blechplatine federnd in Kontakt sind. Erst nach Überschreiten dieser Öffnungsposition ist auch das letzte Werkzeug geöffnet und die Blechplatine kann aus der Presse entnommen werden.

Dadurch ist der Kontakt zwischen der Blechplatine und den Druckflächen des letzten Werkzeugs verlängert und die Blechplatine härtet optimal aus, während die Warmumformwerkzeuge mit den Blechplatinen nur für einen kurzen Schließmoment in Kontakt sind. Die Presse kann kontinuierliche Hubbewegungen, ohne Unterbrechung durchführen, wobei die letzte Blechplatine im letzten Werkzeug für einige Sekunden gehalten ist und darin optimal ausgehärtet ist.

Es ist vorzugsweise vorgesehen, dass die Werkzeuge dicht nebeneinander in der Presse angeordnet sind.

Dadurch ist ein schneller Transport jeder Blechplatine zum nächsten Werkzeug ermöglicht und der Temperaturverlust der Blechplatine durch den Transport ist nur gering, sodass die Blechplatinen bei Erreichen des letzten Werkzeuges noch eine zum Presshärten ausreichende Temperatur aufweisen.

Bevorzugt ist vorgesehen, dass die Öffnungsposition der Presse und das Öffnen des letzten Werkzeuges durch den Federweg der Feder festgelegt sind.

Durch den Federweg ist festgelegt, bei welcher Öffnungsposition das letzte Werkzeug öffnet. Je nach Länge des Federweges kann die Haltezeit im letzten Werkzeug länger oder kürzer sein.

Es ist bevorzugt vorgesehen, dass die Druckflächen der Warmumformwerkzeuge miteinander fluchtend ausgerichtet sind.

Dadurch sind in allen Warmumformwerkzeugen die Schließstellungen zeitgleich erreicht, nachdem die Schließstellung im letzten Werkzeug erreicht ist. Auch das Öffnen aller Warmumformwerkzeuge erfolgt zeitgleich, bevor das letzte Werkzeug öffnet. Dadurch sind die Blechplatinen in den Warmumformwerkzeugen nur für einen kurzen Schließmoment mit den Werkzeugteilen in Kontakt. Der Temperaturverlust der Blechplatinen ist dadurch nur gering.

Vorzugsweise ist vorgesehen, dass die Warmumformwerkzeuge ein Heizsystem aufweisen.

Dadurch ist die Temperatur der Blechplatinen in den Warmumformwerkzeugen auf einer für das anschließende Härten im letzten Werkzeug besonders vorteilhaften Temperatur gehalten.

Es ist vorzugsweise vorgesehen, dass das Werkzeug zum Härten der Blechplatinen eine Kühlung aufweist.

Durch die Kühlung ist die Blechplatine in dem Härtewerkzeug schnell abgekühlt bzw. abgeschreckt, sodass das gewünschte Gefüge in der Blechplatine ausgebildet ist.

Vorzugsweise ist vorgesehen, dass die Feder eine mechanische Feder, eine Gasfeder oder eine hydraulische Feder ist.

Die Feder ist so eingestellt oder ausgelegt, dass das Werkzeugoberteil beim ersten Kontakt zur Blechplatine mit einer gewünschten Kraft, beispielsweise mit der Nennpresskraft der Presse, auf die Blechplatine einwirkt und bis zum vollständigen Schließen der Presse gleichmäßig in Richtung des Oberteils der Presse verstellbar ist. Dazu sind die genannten Federn besonders geeignet.

Es ist bevorzugt vorgesehen, dass die Feder eine hydraulische Feder ist, die an den Hydraulikkreislauf der Presse angeschlossen ist und über diesen einstellbar oder eingestellt ist.

Dadurch ist die Feder wiederholgenau zum Pressenhub der Presse einstellbar.

Vorzugsweise ist vorgesehen, dass die Warmumformwerkzeuge eine Schneid-, Stanz- oder dergleichen Trenn- oder Bearbeitungsvorrichtung aufweisen.

Die Blechplatinen sind damit im warmen Zustand und zeitgleich mit der Warmumformung beschnitten oder gelocht oder in einer anderen Weise bearbeitet. Dadurch entfällt eine aufwändige Nacharbeit der Blechplatinen.

Verfahrensmäßig wird die eingangs genannte Aufgabe durch das Verfahren gemäß Anspruch 10 gelöst.

Bevor die Blechplatinen in der Presse bearbeitet werden, werden diese in einem Ofen auf Austenitisierungstemperatur erwärmt und der Presse bei einer Temperatur von etwa 850°C zugeführt. Jede Blechplatine wird dann in mindestens zwei Warmumformwerkzeugen zunehmend verformt. Die schrittweise Verformung verhindert, dass die Platinen bei der Bearbeitung beschädigt werden. Je nach Verformungsgrad, können auch drei, vier oder mehr Warmumformwerkzeuge in der Presse vorgesehen sein, in denen die Blechplatinen schrittweise verformt werden.

Anschließend werden die Blechplatinen im letzten Werkzeug gehärtet.

Die Blechplatinen werden intermittierend durch die Presse transportiert, wobei jede Blechplatine bei geöffneter Presse in Transportrichtung zu einem Werkzeug transportiert wird und in diesem während des Schließens der Presse und der darin angeordneten Werkzeuge für die Dauer der Bearbeitung verbleibt, bis die Presse wieder öffnet und die Blechplatine zum nächsten Werkzeug transportiert wird.

Für die Bearbeitung wird jeweils eine Blechplatine auf jedem Werkzeugunterteil bzw. dessen Druckfläche abgelegt. Dann schließt die Presse und die Werkzeugoberteile werden in Richtung auf das Werkzeugunterteil verstellt, bis diese die Blechplatinen in einer Schließstellung kontaktieren. Die Blechplatinen werden bei vollständig geschlossener Presse zwischen den Druckflächen der Werkzeugoberteile und der Werkzeugunterteile bearbeitet, wobei die Platinen in den in Transportrichtung zuerst angeordneten Werkzeugen warmumgeformt und im letzten Werkzeug gehärtet werden. Nach der Bearbeitung in dem letzten Werkzeug wird das fertige Teil aus der Presse entnommen.

Die Bearbeitung der Blechplatinen in den Werkzeugen erfolgt gleichzeitig bei jedem Pressenhub, sodass mindestens drei Blechplatinen während eines Pressenhubes gleichzeitig bearbeitet werden.

Dadurch ist eine kostengünstige Herstellung der Teile möglich.

Erfindungsgemäß ist vorgesehen, dass das Werkzeugoberteil des letzten Werkzeugs die auf dem Werkzeugunterteil angeordnete Blechplatine während des Schließens der Presse zeitlich vor Erreichen der Werkzeugoberteile der Warmumformwerkzeuge kontaktiert und bearbeitet, wobei das Werkzeugoberteil die Blechplatine federnd kontaktiert und das Werkzeugoberteil bis zum vollständigen Schließen der Presse in Richtung des Oberteils in Pressenhubrichtung federnd verschoben wird, bis das letzte Werkzeug und die Warmumformwerkzeuge die Schließstellung bei vollständig geschlossener Presse erreichen, wobei die Warmumformwerkzeuge unmittelbar mit dem Öffnen der Presse öffnen und die Blechplatinen freigeben, während das letzte Werkzeugoberteil die Blechplatine noch kontaktiert.

Bei der Durchführung des Verfahrens auf diese Weise, ergibt sich der Vorteil, dass neben beliebigen anderen Pressen auch mechanische Pressen verwendbar sind. Bei mechanischen Pressen in Standardausführung ergibt sich das Problem, dass diese nicht für mehrere Sekunden in einer Schließstellung unter voller Presskraft gehalten werden können, da die Presse dann Schaden nehmen würde. Die Hubbewegungen der Presse müssen kontinuierlich fortlaufen. Insbesondere für das Härten der Blechplatine im letzten Werkzeug ist es jedoch wünschenswert, die Blechplatine für einige Sekunden in dem Werkzeug zu halten, um ein optimales Aushärten der Platine sicherzustellen.

Das letzte Werkzeugoberteil bzw. dessen Druckfläche kontaktiert die Blechplatine beim Schließen der Presse federnd, bevor die weiteren Werkzeugoberteile bzw. deren Druckflächen die Blechplatinen kontaktieren. Durch die federnde Anordnung des letzten Werkzeugoberteils an dem Oberteil der Presse kann das Werkzeugoberteil nach Erreichen der Schließlage des Werkzeuges während des Schließens der Presse in Richtung des Oberteils gedrückt werden und entweichen, bis die Werkzeugoberteile der Warmumformwerkzeuge bzw. deren Druckflächen die Blechplatinen berühren und die Warmumformwerkzeuge die Schließstellung erreichen.

Während des Öffnens der Presse werden die Warmumformwerkzeuge zuerst geöffnet und die Blechplatinen liegen für den Weitertransport in das nächste Werkzeug bereit, wobei das letzte Werkzeug bzw. dessen Druckflächen die letzte Blechplatine noch bis zum Erreichen einer festgelegten Öffnungsposition der Presse federnd kontaktiert. Erst beim Überschreiten dieser Öffnungsposition wird auch das letzte Werkzeug geöffnet und die Blechplatine wird aus dem Werkzeug entnommen.

Durch diese Ausgestaltung wird der Kontakt zwischen der letzten Blechplatine und den Druckflächen des letzten Werkzeugs verlängert und ein Aushärten der Blechplatine ist sichergestellt, während die Warmumformwerkzeuge die Blechplatinen nur für einen kurzen Schließmoment bearbeiten. Auch mit mechanischen Pressen kann dieses Verfahren durchgeführt werden, da deren Pressenhübe ununterbrochen durchlaufen können und gleichzeitig eine Haltezeit der Blechplatinen im letzten Werkzeug erreicht wird.

Bevorzugt ist vorgesehen, dass die Warmumformwerkzeuge die Blechplatinen bei der Warmumformung wärmen.

Dadurch behalten die Blechplatinen bis zum Erreichen der letzten Bearbeitungsstation eine zum härten bevorzugte Temperatur bei.

Es ist vorzugsweise vorgesehen, dass das in Transportrichtung letzte Werkzeug die Blechplatine bei der Bearbeitung abkühlt beziehungsweise abschreckt.

Dadurch ist sichergestellt, dass die Blechplatine im letzten Werkzeug optimal aushärtet und das gewünschte Gefüge ausbildet.

Es ist bevorzugt vorgesehen, dass während der Warmumformung der Blechplatinen in den Warmumformwerkzeugen mindestens eine weitere Bearbeitung durchgeführt wird, vorzugsweise wird die Blechplatine beschnitten und/oder gelocht.

Beispielsweise können die Platinen im warmen Zustand zugeschnitten oder gelocht werden. Dadurch entfallen aufwändige Nacharbeiten an den Blechplatinen.

Vorzugsweise ist vorgesehen, dass die Blechplatine aus 20MnB8 besteht.

Der Werkstoff 20MnB8 ist besonders geeignet, da dieser auch nach drei Warmumformstufen noch eine zum Härten geeignete Temperatur, von vorzugsweise etwa 450°C, aufweist und bei dieser Temperatur in der letzten Bearbeitungsstation noch optimal aushärtet und das gewünschte Gefüge ausbildet.

Ein Ausführungsbeispiel der Erfindung ist in der Zeichnung dargestellt und im Folgenden näher beschrieben.

Es zeigt:
- Fig. 1: eine erfindungsgemäße Presse zur Durchführung eines erfindungsgemäßen Verfahrens in geöffneter Position;
- Fig. 2: die Presse mit geschlossenem letzten Werkzeug;
- Fig. 3: die Presse in vollständig geschlossener Position.

Die Figuren zeigen eine Presse 1 mit mehreren Werkzeugen zum Warmumformen und Härten von Blechplatinen 2 aus Stahl, mit einem Oberteil 3, welches mehrere Werkzeugoberteile 4,4a,4b,4c aufweist und einem Unterteil 5, welches mehrere Werkzeugunterteile 6,6a,6b,6c aufweist, die in einer Pressenhubrichtung 7 aufeinander zu und voneinander weg bewegbar sind. Bei jedem Pressenhub wird in der Schließposition der Presse 1 und damit der Werkzeuge jeweils eine Blechplatine 2 zwischen jeweils zwei Druckflächen 8,8`;8a,8a`;8b,8b`;8c,8c` der Werkzeugteile 4,6;4a,6a;4b,6b;4c,6c bearbeitet, wobei die Blechplatinen 2 auf den Werkzeugunterteilen 6,6a,6b,6c bzw. deren Druckflächen 8',8a',8b',8c' aufliegen und in Schließstellung des Werkzeugs durch das jeweilige Werkzeugoberteil 4,4a,4b,4c bzw. dessen Druckfläche 8,8a,8b,8c kontaktiert ist. Die Presse 1 weist eine quer zur Pressenhubrichtung 7 verlaufende Transportrichtung 9 auf, in der die Blechplatinen 2 durch die Presse 1 intermittierend transportiert werden.

Bevor die Blechplatinen 2 der Presse 1 zugeführt werden, werden diese in einem Ofen auf Austenitisierungstemperatur erwärmt. Die Blechplatinen 2 werden der Presse 1 dann bei einer Temperatur von etwa 850°C zugeführt und in einer Transportrichtung 9 intermittierend durch die Presse 1 transportiert. In der Presse 1 werden die Blechplatinen 2 in mehreren in der Transportrichtung 9 aufeinander folgenden Werkzeugen bearbeitet, wobei die Blechplatinen 2 bei geöffneter Presse 1 zu den Werkzeugen transportiert werden und der Weitertransport für die Zeit der Bearbeitung in den Werkzeugen aussetzt. Nach der Bearbeitung öffnet die Presse 1 und die Blechplatinen 2 werden weiter in Transportrichtung 9 transportiert und dem nachfolgenden Werkzeug zugeführt, wobei die letzte Blechplatine 2 nach der Bearbeitung in dem letzten Werkzeug aus der Presse 1 entnommen wird. Fig. 1 zeigt die Presse 1 in geöffnetem Zustand, wobei die Blechplatinen 2 bereits zu den Werkzeugen transportiert sind und jeweils eine Blechplatine 2 auf einem der Werkzeugunterteile 6,6a,6b,6c abgelegt ist. In den Werkzeugen erfolgt dann eine gleichzeitige Bearbeitung von vier Blechplatinen 2 bei jedem Pressenhub der Presse 1. Dadurch ist eine kostengünstige Herstellung der Teile möglich.

Die drei in Transportrichtung 6 zuerst angeordneten Werkzeuge sind als Warmumformwerkzeuge zum Warmumformen jeder Blechplatine 2 ausgestaltet. Jede Blechplatine 2 wird in diesen drei Warmumformwerkzeugen zunehmend verformt. Es können auch vier oder mehr Warmumformwerkzeuge in der Presse 1 angeordnet sein, in denen die Blechplatinen 2 schrittweise verformt sind, um beispielsweise größere Verformungen der Blechplatinen 2 zu ermöglichen, ohne dass diese bei der Herstellung besonders komplexer Geometrien einen Schaden erleidet.

Nach der Bearbeitung in dem dritten Warmumformwerkzeug wird jede Blechplatine 2 dem in Transportrichtung 9 letzten Werkzeug zugeführt, welches zum Härten der Blechplatinen 2 vorgesehen ist. Nach dem Härten wird das fertige Teil aus der Presse 1 entnommen.

Für die Bearbeitung ist jeweils eine Blechplatine 2 auf jedem Werkzeugunterteil 6,6a,6b,6c bzw. dessen Druckfläche 8',8a',8b',8c' aufgelegt, wobei die Werkzeugoberteile 4,4a,4b,4c mit deren Druckflächen 8,8a,8b,8c beim Schließen der Presse 1 in Pressenhubrichtung 7 auf das jeweilige Werkzeugunterteil 6,6a,6b,6c gedrückt werden. Bei geschlossener Presse 1 wird jeweils eine Blechplatine 2 zwischen einem Werkzeugoberteil 4,4a,4b,4c und einem Werkzeugunterteil 6,6a,6b,6c durch deren Druckflächen 8,8`;8a,8a`;8b,8b`;8c,8c` bearbeitet. In jedem Warmumformwerkzeug und in dem Härtewerkzeug wird somit bei jedem Pressenhub eine Blechplatine 2 bearbeitet, sodass vier Blechplatinen 2 gleichzeitig bearbeitet sind.

Die Werkzeuge sind dicht nebeneinander in der Presse 1 angeordnet, wobei die Blechplatinen 2 zwischen den Werkzeugen nur geringe Transportwege zurücklegen müssen. Dadurch ist ein schneller Transport jeder Blechplatine 2 zum nächsten Werkzeug ermöglicht und ein Temperaturverlust der Blechplatine 2 während des Transports nur gering, sodass die Blechplatinen 2 bei Erreichend des letzten Werkzeuges noch eine zum Härten ausreichende Temperatur aufweisen.

Als Presse 1 wird eine mechanische Presse verwendet, um die Teile besonders kostengünstig herstellen zu können.

Um die Blechplatine 2 in dem letzten Werkzeug der mechanischen Presse optimal zu härten, ist die Haltezeit der Blechplatine 2 in dem letzten Werkzeug verlängert. Dies erfolgt dadurch, dass das Werkzeugoberteil 4c des letzten Werkzeugs federnd am Oberteil 3 gehalten ist und dessen Druckfläche 8c gegenüber den Druckflächen 8,8a,8b der Warmumformwerkzeuge bei zumindest teilweise geöffneter Presse 1 vorragt, und die Druckflächen 8',8a',8b',8c' der Werkzeugunterteile 6,6a,6b,6c zumindest annähernd miteinander fluchtend angeordnet sind. In den Figuren 1 und 2 ist die Presse 1 zumindest teilweise geöffnet. Fig. 2 zeigt, dass die Schließstellung des letzten Werkzeugs vor Erreichen der Schließposition der Warmumformwerkzeuge erreicht ist. Dabei ist das Werkzeugoberteil 4c des letzten Werkzeuges mit der Blechplatine vor Erreichen der Schließposition der Presse 1 federnd in Kontakt, während die weitern Werkzeugoberteile 4,4a,4b die Blechplatinen 2 noch nicht berühren. Die Schließstellung aller Werkzeuge ist erst bei vollständig geschlossener Presse 1 erreicht, wie sie in Fig. 3 gezeigt ist. In dieser Lage sind alle Werkzeugoberteile 4,4a,4b,4c mit den Blechplatinen 2 in Kontakt und die Druckflächen 8,8a,8b,8c bzw. 8',8a',8b',8c' der Werkzeugoberteile 4,4a,4b,4c bzw. der Werkzeugunterteile 6,6a,6b,6c sind zueinander fluchtend angeordnet.

Sobald die Presse 1 die Schließlage wieder verlässt und öffnet, öffnen auch die Warmumformwerkzeuge, wobei das letzte Werkzeug erst bei Erreichen einer festgelegten Öffnungsposition der Presse 1 geöffnet wird und das letzte Werkzeugoberteil 4c die Blechplatine 2 noch bis zum Erreichen der Öffnungsposition der Presse 1 federnd kontaktiert. Dadurch ist die Haltezeit der Blechplatine 2 im letzten Werkzeug verlängert und die Blechplatine 2 härtet optimal aus, während die Werkzeugteile 4,6;4a,6a;4b,6b der Warmumformwerkzeuge mit den Blechplatinen 2 nur für einen kurzen Schließmoment in Kontakt sind.

Das letzte Werkzeugoberteil 4c ist mit einer Feder 15, vorzugsweise einer mechanischen Feder 15, einer Gasfeder oder einer hydraulischen Feder 15, an dem Werkzeugoberteil 3 gehalten. Die Feder 15 ist so eingestellt oder ausgelegt, dass das Werkzeugoberteil 4c mit einer gewünschten Kraft, beispielsweise mit der Nennpresskraft der Presse 1, auf die Blechplatine 2 einwirkt, sobald und solange dieser die Blechplatine 2 kontaktiert. Bis zum vollständigen Schließen der Presse 1 wird das Werkzeugoberteil 4c gleichmäßig in Richtung des Oberteils 3 gedrückt. Sofern eine hydraulische Feder 15 eingesetzt wird, ist es besonders vorteilhaft diese an den Hydraulikkreislauf der Presse 1 anzuschließen und über diesen einzustellen, da die Feder 15 dann wiederholgenau zum Pressenhub der Presse 1 einstellbar ist.

Die Öffnungsposition der Presse 1, bei der das letzte Werkzeug öffnet, ist durch den Federweg der Feder 10 festgelegt. Erst nach Überschreiten dieser Öffnungsposition, wenn die Feder vollkommen entspannt ist, ist auch das letzte Werkzeug geöffnet und die Blechplatine 2 kann aus der Presse 1 entnommen werden.

Durch diese Ausgestaltung ist es möglich, dass die Presse 1 die aufeinander folgenden Pressenhübe kontinuierlich ohne Pause durchführt, wobei gleichzeitig eine verlängerte Haltezeit in dem Härtewerkzeug gewährleistet ist.

Um die Blechplatinen 2 bis zur Bearbeitung im letzten Werkzeug auf einer für das Härten bevorzugten Temperatur zu halten, sind die Werkzeugoberteile 4,4a,4b und/oder die Werkzeugunterteile 6,6a,6b der Warmumformwerkzeuge beheizt.

Das Werkzeugoberteil 4c und/oder das Werkzeugunterteil 6c des letzten Werkzeugs weisen eine Kühlung auf, sodass die Blechplatine 2 in dem letzten Werkzeug schnell abgekühlt bzw. abgeschreckt und das gewünschte Gefüge in der Blechplatine 2 eingestellt werden kann.

Die Warmumformwerkzeuge können zusätzlich ein Schneid-, Stanz- oder dergleichen Trenn- oder Bearbeitungsvorrichtungen aufweisen, damit die Blechplatinen 2 im warmen Zustand und zeitgleich mit der Warmumformung beispielsweise beschnitten oder gelocht werden können. Dadurch entfällt eine aufwändige Nachbearbeitung der Blechplatinen 2.

In der Presse 1 bzw. bei dem Verfahren kommen vorzugsweise Werkstoffe zum Einsatz, die bis in die letzte Warmumformstufe noch eine zum Härten ausreichende Temperatur halten, um in dem letzten Werkzeug gehärtet zu werden. Dazu ist beispielsweise der Werkstoff 20MnB8 geeignet, da dieser auch nach drei Warmumformstufen noch eine Temperatur von 450°C aufweist und bei dieser Temperatur in der letzten Bearbeitungsstation 10 noch optimal aushärtet.

## Patentansprüche

1. Presse (1) zum Warmumformen und Härten von Blechplatinen (2) aus Stahl, mit einem Oberteil (3), welches ein Werkzeugoberteil (4) aufweist und einem Unterteil (5), welches ein Werkzeugunterteil (6) aufweist, die in einer Pressenhubrichtung (7) aufeinander zu und voneinander weg bewegbar sind, wobei zwischen Druckflächen (8,8`) der Werkzeugteile (4,6) bei jedem Pressenhub in der Schließstellung des Werkzeugs eine zu bearbeitende Blechplatine (2) angeordnet ist, wobei die Blechplatine auf dem Werkzeugunterteil (6) bzw. dessen Druckfläche (8') aufliegt und in Schließstellung des Werkzeugs durch das Werkzeugoberteil (4) bzw. dessen Druckfläche (8) kontaktiert ist, wobei die Presse (1) eine quer zur Pressenhubrichtung (7) verlaufende Transportrichtung (9) aufweist, in der Blechplatinen (2) durch die Presse (1) transportiert sind, wobei die Presse (1) mehrere in der Transportrichtung (9) aufeinander folgende Werkzeuge zur gleichzeitigen Bearbeitung mehrerer Blechplatinen (2) bei jedem Pressenhub aufweist, wobei die Werkzeuge jeweils ein an dem Oberteil (3) gehaltenes Werkzeugoberteil (4,4a,4b,4c) und ein an dem Unterteil (5) gehaltenes Werkzeugunterteil (6,6a,6b,6c) aufweisen, wobei mindestens zwei Werkzeuge als Warmumformwerkzeuge und ein Werkzeug, in Transportrichtung (9) das letzte, als ein Werkzeug zum Presshärten der Blechplatinen (2) angeordnet ist, wobei die Warmumformungen und das Presshärten der Blechplatinen (2) in den
Werkzeugen zeitgleich bei jedem Pressenhub durchgeführt sind, **dadurch gekennzeichnet, dass** mindestens das Werkzeugoberteil (4c) des letzten Werkzeugs mit einer Feder (10) am Oberteil (3) gehalten ist und dessen Druckfläche (8c) gegenüber den Druckflächen (8,8a,8b) der Warmumformwerkzeuge bei zumindest teilweise geöffneter Presse (1) vorragt, und die Druckflächen (8',8a',8b',8c') der Werkzeugunterteile (6,6a,6b,6c) zumindest annähernd miteinander fluchtend angeordnet sind, wobei die Schließstellung des letzten Werkzeugs vor Erreichen der Schließposition der Warmumformwerkzeuge erreicht und unter Nachgeben der Feder (10) aufrechterhalten ist und bis zur Schließstellung aller Warmumformwerkzeuge beibehalten ist, wobei die Schließstellung aller Werkzeuge erst bei vollständig geschlossener Presse (1) erreicht ist und dass die Warmumformwerkzeuge beim Verlassen der Schließlage der Presse (1) geöffnet sind, wobei das letzte Werkzeug erst bei Erreichen einer festgelegten Öffnungsposition der Presse (1), der Öffnungsstellung der anderen Werkzeuge nacheilend, geöffnet ist.

2. Presse (1) nach Anspruch 1, **dadurch gekennzeichnet, dass** die Werkzeuge dicht nebeneinander in der Presse (1) angeordnet sind.

3. Presse (1) nach Anspruch 1, **dadurch gekennzeichnet, dass** die Öffnungsposition der Presse (1) und das Öffnen des letzten Werkzeuges durch den Federweg der Feder (10) festgelegt sind.

4. Presse nach einem der Ansprüche 1 bis 3, **dadurch gekennzeichnet, dass** die Druckflächen (8,8a,8b) der Warmumformwerkzeuge miteinander fluchtend ausgerichtet sind.

5. Presse (1) nach einem der Ansprüche 1 bis 4,
**dadurch gekennzeichnet, dass** die Warmumformwerkzeuge ein Heizsystem aufweisen.

6. Presse (1) nach einem der Ansprüche 1 bis 5,
**dadurch gekennzeichnet, dass** das Werkzeug zum Härten der Blechplatinen (2) eine Kühlung aufweist.

7. Presse (1) nach Anspruch 1, **dadurch gekennzeichnet, dass** die Feder (10) eine mechanische Feder, eine Gasfeder oder eine hydraulische Feder ist.

8. Presse (1) nach Anspruch 1, **dadurch gekennzeichnet, dass** die Feder (10) eine hydraulische Feder ist, die an den Hydraulikkreislauf der Presse (1) angeschlossen ist und über diesen einstellbar oder eingestellt ist.

9. Presse (1) nach einem der Ansprüche 1 bis 8,
**dadurch gekennzeichnet, dass** die Warmumformwerkzeuge eine Schneid-, Stanz- oder dergleichen Trenn- oder Bearbeitungsvorrichtung aufweisen.

10. Verfahren zum Warmumformen und Härten von Blechplatinen (2) in einer Presse, insbesondere in einer Presse (1) nach einem der Ansprüche 1 bis 7, mit einem Oberteil (3), welches ein Werkzeugoberteil (4) aufweist und einem Unterteil (5), welches ein Werkzeugunterteil (6) aufweist, welche bei einem Pressenhub in einer Pressenhubrichtung (7) aufeinander zu und voneinander weg bewegt werden, wobei zwischen Druckflächen (8,8') der Werkzeugteile (4,6) bei jedem Pressenhub in der Schließstellung des Werkzeugs eine Blechplatine (2) bearbeitet wird, wobei die Blechplatine auf das Werkzeugunterteil (6) bzw. dessen Druckfläche (8') aufgelegt wird und beim Schließen der Presse (1) in einer Schließstellung des Werkzeugs durch das Werkzeugoberteil (4) bzw. dessen Druckfläche (8) kontaktiert wird, wobei die Presse (1) eine quer zur Pressenhubrichtung (7) verlaufende Transportrichtung (9) aufweist, in der die Blechplatinen (2) durch die Presse (1) transportiert werden, wobei die Blechplatinen (2) intermittierend durch die Presse (1) transportiert werden und in der Presse (1) durch in der Transportrichtung (9) aufeinander folgende Werkzeuge bei jedem Pressenhub gleichzeitig bearbeitet werden, wobei die Blechplatinen (2) zwischen den Druckflächen (8,8a,8b,8c) der Werkzeugoberteile (4,4a,4b,4c) und den Druckflächen (8',8a',8b',8c') der Werkzeugunterteile (6,6a,6b,6c) der Werkzeuge bearbeitet werden, wobei die Blechplatinen (2) in den in Transportrichtung (9) zuerst angeordneten Werkzeugen, die Warmumformwerkzeuge sind, zunehmend warmumgeformt und in dem letzten Werkzeug pressgehärtet werden und nach jedem Pressenhub zu dem in Transportrichtung (9) folgenden Werkzeug transportiert werden, wobei die in dem letzten Werkzeug pressgehärtete Blechplatine (2) nach jedem Arbeitshub aus der Presse (1) entnommen wird, **dadurch gekennzeichnet, dass** das Werkzeugoberteil (4c) des letzten Werkzeugs die auf dem Werkzeugunterteil (6c) angeordnete Blechplatine (2) während des Schließens der Presse (1) zeitlich vor Erreichen der Werkzeugoberteile (4,4a,4b) der Warmumformwerkzeuge kontaktiert und bearbeitet, wobei das Werkzeugoberteil (4c) die Blechplatine (2) federnd kontaktiert und das Werkzeugoberteil bis zum vollständigen Schließen der Presse in Richtung des Oberteils in Pressenhubrichtung (7) federnd verschoben wird, bis das letzte Werkzeug und die Warmumformwerkzeuge die Schließstellung bei vollständig geschlossener Presse erreichen, wobei die Warmumformwerkzeuge unmittelbar mit dem Öffnen der Presse öffnen und die Blechplatinen (2) freigeben, während das letzte Werkzeugoberteil (4c) die Blechplatine (2) noch bis zum Erreichen einer festgelegten Öffnungsposition der Presse (1) kontaktiert.

11. Verfahren nach Anspruch 10, **dadurch gekennzeichnet, dass** die Warmumformwerkzeuge die Blechplatinen (2) bei der Warmumformung wärmen.

12. Verfahren nach einem der Ansprüche 10 oder 11, **dadurch gekennzeichnet, dass** das in Transportrichtung letzte Werkzeug die Blechplatine (2) bei der Bearbeitung abkühlt bzw. abschreckt.

13. Verfahren nach einem der Ansprüche 10 bis 12, **dadurch gekennzeichnet, dass** während der Warmumformung der Blechplatinen (2) in den Warmumformwerkzeugen mindestens eine weitere Bearbeitung durchgeführt wird, vorzugsweise wird die Blechplatine (2) beschnitten und/oder gelocht.

## Claims

1. A press (1) for hot forming and hardening sheet metal blanks (2) of steel, with an upper part (3), which has an upper tool part (4), and a lower part (5), which has a lower tool part (6), which can be moved towards and away from each other in a press stroke direction (7), wherein a sheet metal blank (2) to be processed is arranged between pressure surfaces (8, 8') of the tool parts (4, 6) during each press stroke in the closed position of the tool, wherein the sheet metal blank rests on the lower tool part (6) or the pressure surface (8') thereof and, in the closed position of the tool, is contacted by the upper tool part (4) or the pressure surface (8) thereof, wherein the press (1) has a transport direction (9) extending transversely to the press stroke direction (7), in which sheet metal blanks (2) are transported through the press (1), the press (1) having a plurality of tools following each other in the transport direction (9) for simultaneous processing of a plurality of sheet metal blanks (2) during each press stroke, the tools each having an upper tool part (4, 4a, 4b, 4c) held on the upper part (3) and a lower tool part (6, 6a, 6b, 6c) held on the lower part (5), wherein at least two tools are arranged as hot forming tools and one tool, the last one in the transport direction (9), is arranged as a tool for press hardening of the sheet metal blanks (2), wherein the hot forming and the press hardening of the sheet metal blanks (2) in the tools are carried out simultaneously during each press stroke, **characterized in that** at least the upper tool part (4c) of the last tool is held on the upper part (3) by a spring (10) and its pressure surface (8c) projects over the pressure surfaces (8, 8a, 8b) of the hot forming tools when the press (1) is at least partially open, and the pressure surfaces (8', 8a', 8b', 8c') of the lower tool parts (6, 6a, 6b, 6c) are arranged at least approximately in alignment with each other, the closed position of the last tool being reached before the closed position of the hot forming tools is reached and being maintained under yielding of the spring (10) and being maintained until all the hot forming tools are closed, the closed position of all tools being reached only when the press (1) is completely closed, and **in that** the hot forming tools are opened when the press (1) leaves the closed position, the last tool being opened only when the press (1) reaches a defined open position, lagging behind the open position of the other tools.

2. The press (1) according to claim 1, **characterized in that** the tools are arranged close to each other in the press (1) .

3. The press (1) according to claim 1, **characterized in that** the opening position of the press (1) and the opening of the last tool are determined by the spring travel of the spring (10).

4. The press according to any one of claims 1 to 3, **characterized in that** the pressure surfaces (8, 8a, 8b) of the hot forming tools are aligned with each other.

5. The press (1) according to any one of claims 1 to 4, **characterized in that** the hot forming tools have a heating system.

6. The press (1) according to any one of claims 1 to 5, **characterized in that** the tool for hardening the sheet metal blanks (2) has a cooling system.

7. The press (1) according to claim 1, **characterized in that** the spring (10) is a mechanical spring, a gas spring, or a hydraulic spring.

8. The press (1) according to claim 1, **characterized in that** the spring (10) is a hydraulic spring, which is connected to the hydraulic circuit of the press (1) and is adjustable or set via the hydraulic circuit.

9. The press (1) according to any one of claims 1 to 8, **characterized in that** the hot forming tools comprise a cutting, punching, or similar cutting or machining device.

10. A method for hot forming and hardening sheet metal blanks (2) in a press, in particular in a press (1) according to one of the claims 1 to 7, with an upper part (3), which has an upper tool part (4) and a lower part (5), which has a lower tool part (6), which are moved towards and away from each other during a press stroke in a press stroke direction (7), wherein a sheet metal blank (2) is processed between pressure surfaces (8, 8') of the tool parts (4, 6) during each press stroke in the closed position of the tool, wherein the sheet metal blank is applied to the lower tool part (6) or to its pressure surface (8') and is contacted in a closed position of the tool by the upper tool part (4) or its pressure surface (8) when the press (1) is closed, wherein the press (1) has a transport direction (9) extending transversely to the press stroke direction (7), in which the sheet metal blanks (2) are transported through the press (1), wherein the sheet metal blanks (2) are transported intermittently through the press (1) and are simultaneously processed in the press (1) by tools following each other in the transport direction (9) during each press stroke, wherein the sheet metal blanks (2) are processed between the pressure surfaces (8, 8a, 8b, 8c) of the upper tool parts (4, 4a, 4b, 4c) and the pressure surfaces (8', 8a', 8b', 8c') of the lower tool parts (6, 6a, 6b, 6c) of the tools, wherein the sheet metal blanks (2) are increasingly hot formed in the tools arranged first in the transport direction (9), which are hot forming tools, and are press hardened in the last tool and are transported after each press stroke to the tool following in the transport direction (9), wherein the sheet metal blank (2) press hardened in the last tool is removed from the press (1) after each working stroke, **characterized in that** the upper tool part (4c) of the last tool contacts and processes the sheet metal blank (2) arranged on the lower tool part (6c) during the closing of the press (1) in time before reaching the upper tool parts (4, 4a, 4b) of the hot forming tools, wherein the upper tool part (4c) resiliently contacts the sheet metal blank (2) and the upper tool part is resiliently displaced in the direction of the upper part in the press stroke direction (7) until the press is completely closed, until the last tool and the hot forming tools reach the closed position with the press completely closed, wherein the hot forming tools open immediately with the opening of the press and release the sheet metal blanks (2), while the last upper tool part (4c) still contacts the sheet metal blank (2) until a fixed opening position of the press (1) is reached.

11. The method according to claim 10, **characterized in that** the hot forming tools heat the sheet metal blanks (2) during hot forming.

12. The method according to any one of claims 10 or 11, **characterized in that** the last tool in the transport direction cools or quenches the sheet metal blanks (2) during processing.

13. The method according to any one of claims 10 to 12, **characterized in that** during hot forming of the sheet metal blanks (2) in the hot forming tools at least one further machining operation is carried out, preferably the sheet metal blank (2) is trimmed and/or punched.

## Revendications

1. Presse (1) de formage à chaud et de trempe de flans de tôle (2) en acier, comprenant une partie supérieure (3) qui possède une partie supérieure d'outil (4), et une partie inférieure (5) qui possède une partie inférieure d'outil (6), qui peuvent être déplacées en direction et à l'écart l'une de l'autre dans une direction de poussée de presse (7), dans laquelle un flan de tôle (2) à traiter est disposé entre des surfaces de pression (8, 8') des parties d'outil (4, 6) pendant chaque course de presse dans la position fermée de l'outil, dans laquelle le flan de tôle s'appuie sur la partie d'outil inférieure (6) ou la surface de pression (8') de celle-ci et, dans la position fermée de l'outil, est contactée par la partie supérieure de l'outil (4) ou la surface de pression (8) de celle-ci, la presse (1) ayant une direction de transport (9) s'étendant transversalement à la direction de course de la presse (7), dans laquelle les flans de tôle (2) sont transportés à travers la presse (1), la presse (1) comportant une pluralité d'outils se suivant les uns les autres dans la direction de transport (9) pour le traitement simultané d'une pluralité de flans de tôle (2) lors de chaque course de presse, les outils comportant chacun une partie d'outil supérieure (4, 4a, 4b, 4c) maintenue sur la partie supérieure (3) et une partie d'outil inférieure (6, 6a, 6b, 6c) maintenue sur la partie inférieure (5), dans laquelle au moins deux outils sont disposés comme outils de formage à chaud et un outil, le dernier dans la direction de transport (9), comme outil de trempe sur presse des flans de tôle (2), dans laquelle le formage à chaud et la trempe sur presse des flans de tôle (2) dans les outils sont effectués simultanément pendant chaque course de presse, **caractérisé en ce qu'**au moins la partie supérieure (4c) du dernier outil est maintenue sur la partie supérieure (3) par un ressort (10) et que sa surface de pression (8c) fait saillie par rapport aux surfaces de pression (8, 8a, 8b) des outils de formage à chaud lorsque la presse (1) est au moins partiellement ouverte, et que les surfaces de pression (8', 8a', 8b', 8c') des parties inférieures des outils (6, 6a, 6b, 6c) sont disposées au moins approximativement dans l'alignement les unes des autres, la position fermée du dernier outil étant atteinte avant que la position fermée des outils de formage à chaud ne soit atteinte et étant maintenue avec l'affaiblissement du ressort (10) et étant maintenue jusqu'à ce que tous les outils de formage à chaud soient fermés, la position fermée de tous les outils n'étant atteinte que lorsque la presse (1) est complètement fermée, et que les outils de formage à chaud sont ouverts lorsque la presse (1) quitte la position fermée, le dernier outil n'étant ouvert que lorsque la presse (1) atteint une position ouverte définie, en retard par rapport à la position ouverte des autres outils.

2. Presse (1) selon la revendication 1, **caractérisée en ce que** les outils sont disposés à proximité les uns des autres dans la presse (1).

3. Presse (1) selon la revendication 1, **caractérisée en ce que** la position d'ouverture de la presse (1) et l'ouverture du dernier outil sont déterminées par la course du ressort (10).

4. Presse selon une des revendications 1 à 3, **caractérisée en ce que** les surfaces de pression (8, 8a, 8b) des outils de formage à chaud sont alignées l'une par rapport à l'autre.

5. Presse (1) selon une des revendications 1 à 4, **caractérisée en ce que** les outils de formage à chaud sont dotés d'un système de chauffage.

6. Presse (1) selon une des revendications 1 à 5, **caractérisée en ce que** l'outil de trempe des flans de tôle (2) est doté d'un système de refroidissement.

7. Presse (1) selon la revendication 1, **caractérisée en ce que** le ressort (10) est un ressort mécanique, un ressort à gaz ou un ressort hydraulique.

8. Presse (1) selon la revendication 1, **caractérisée en ce que** le ressort (10) est un ressort hydraulique qui est relié au circuit hydraulique de la presse (1) et qui est réglable ou réglé par le circuit hydraulique.

9. Presse (1) selon une des revendications 1 à 8, **caractérisée en ce que** les outils de formage à chaud comprennent un dispositif de coupe, de poinçonnage ou de coupe ou d'usinage similaire.

10. Procédé de formage à chaud et de trempe de flans de tôle (2) dans une presse, en particulier dans une presse (1) selon l'une des revendications 1 à 7, avec une partie supérieure (3), qui a une partie d'outil supérieure (4) et une partie inférieure (5), qui a une partie d'outil inférieure (6), qui sont déplacées vers et éloignées l'une de l'autre pendant une course de presse dans une direction de course de presse (7), dans laquelle un flan de tôle (2) est traité entre les surfaces de pression (8, 8') des parties d'outil (4, 6) pendant chaque course de presse dans la position fermée de l'outil, dans lequel le flan de tôle est appliqué sur la partie inférieure de l'outil (6) ou sur sa surface de pression (8') et est contacté en position fermée de l'outil par la partie supérieure de l'outil (4) ou sa surface de pression (8) lorsque la presse (1) est fermée, dans lequel la presse (1) a une direction de transport (9) s'étendant transversalement à la direction de la course de pressage (7), dans laquelle les flans de tôle (2) sont transportés à travers la presse (1), dans laquelle les flans de tôle (2) sont transportés par intermittence à travers la presse (1) et sont traités simultanément dans la presse (1) par des outils se succédant dans la direction de transport (9) lors de chaque course de pressage, dans lequel les flans de tôle (2) sont traités entre les surfaces de pression (8, 8a, 8b, 8c) des parties supérieures des outils (4, 4a, 4b, 4c) et les surfaces de pression (8', 8a', 8b', 8c') des parties inférieures des outils (6, 6a, 6b, 6c), dans lequel les flans de tôle (2) sont de plus en plus formés à chaud dans les outils disposés en premier dans la direction de transport (9), qui sont des outils de formage à chaud, et sont pressurisés dans le dernier outil et sont transportés après chaque course de pressurage vers l'outil suivant dans la direction de transport (9), dans lequel le flan de tôle (2) pressurisé dans le dernier outil est retiré de la presse (1) après chaque course de travail, **caractérisé en ce que** la partie supérieure de l'outil (4c) du dernier outil contacte et traite le flan de tôle (2) disposé sur la partie inférieure de l'outil (6c) pendant la fermeture de la presse (1) à temps avant d'atteindre les parties supérieures de l'outil (4, 4a, 4b) des outils de formage à chaud, dans lequel la partie supérieure de l'outil (4c) entre en contact élastique avec le flan de tôle (2) et la partie supérieure de l'outil est déplacée élastiquement dans la direction de la partie supérieure dans la direction de la course de pressage (7) jusqu'à ce que la presse se ferme complètement, jusqu'à ce que le dernier outil et les outils de formage à chaud atteignent la position de fermeture avec le pressage complètement fermé, les outils de formage à chaud s'ouvrant immédiatement avec l'ouverture de la presse et libérant les flans de tôle (2), tandis que la dernière partie supérieure de l'outil (4c) reste en contact avec le flan de tôle (2) jusqu'à ce qu'une position d'ouverture fixe de la presse (1) soit atteinte.

11. Procédé selon la revendication 10, **caractérisé en ce que** les outils de formage à chaud chauffent les flans de tôle (2) pendant le formage à chaud.

12. Procédé selon une des revendications 10 ou 11, **caractérisé en ce que** le dernier outil dans la direction du transport refroidit ou trempe les flans de tôle (2) pendant l'usinage.

13. Procédé selon une des revendications 10 à 12, **caractérisé en ce que** pendant le formage à chaud des flans de tôle (2) dans les outils de formage à chaud, au moins une autre opération d'usinage est effectuée, de préférence le flan de tôle (2) est rogné et/ou poinçonné.
